# EUROPÄISCHE PATENTSCHRIFT

(11) **EP 3 441 581 B1**
(45) Veröffentlichungstag und Bekanntmachung des Hinweises auf die Patenterteilung: **22.04.2020**
(21) Anmeldenummer: 18181183.7
(22) Anmeldetag: 02.07.2018
(51) Int. Cl.: F01L 1/08, F01L 1/053, F01L 13/00

(54) **SCHIEBENOCKENSYSTEM UND VERFAHREN ZUM BETREIBEN EINES VERBRENNUNGSMOTORS**
SLIDING CAM SYSTEM AND METHOD FOR OPERATING A COMBUSTION ENGINE
SYSTÈME DE CAMES COULISSANTES ET PROCÉDÉ DE FONCTIONNEMENT D'UN MOTEUR À COMBUSTION INTERNE

(30) Priorität: 27.07.2017 DE 102017116987
(43) Veröffentlichungstag der Anmeldung: 13.02.2019
(73) Patentinhaber: MAN Truck & Bus SE, 80995 München (DE)
(72) Erfinder: Franke, Sören, 09111 Chemnitz (DE); Kowalschek, Thilo, 04680 Colditz (DE); Zeil, Fabian, 09119 Chemnitz (DE); Neukirchner, Heiko, 09125 Chemnitz (DE)
(74) Vertreter: v. Bezold & Partner Patentanwälte - PartG mbB

(56) Entgegenhaltungen:
- DE-A1-102012 209 860
- GB-A- 2 545 257
- US-A1- 2007 034 182
- US-A1- 2015 075 468
- US-B1- 8 863 714

## Beschreibung

Die Erfindung betrifft ein Schiebenockensystem für einen variablen Ventiltrieb, einen variablen Ventiltrieb, ein Kraftfahrzeug und ein Verfahren zum Betreiben eines Verbrennungsmotors.

Ventilgesteuerte Brennkraftmaschinen weisen eines oder mehrere steuerbare Ein- und Auslassventile je Zylinder auf. Variable Ventilsteuerungen ermöglichen ein flexibles Ansteuern der Ventile zum Verändern der Öffnungszeit, Schließzeit und/oder des Ventilhubs. Dadurch kann der Motorbetrieb beispielsweise an eine spezifische Lastsituation angepasst werden.

Aus der DE 196 11 641 C1 ist ein Ventiltrieb bekannt, mit dem die Betätigung eines Gaswechselventils mit mehreren unterschiedlichen Hubkurven ermöglicht wird. Hierzu ist auf der Nockenwelle ein Schiebenocken mit mindestens einem, mehrere Nockenbahnen aufweisenden Nockenabschnitt drehfest aber axial verschieblich gelagert, der eine Hubkontur aufweist, in die ein Aktuator in Form eines Stifts von radial außen zur Erzeugung einer axialen Verschiebung des Schiebenockens eingeführt wird. Durch die axiale Verschiebung des Schiebenockens wird beim jeweiligen Gaswechselventil ein unterschiedlicher Ventilhub eingestellt. Der Schiebenocken wird nach der axialen Verschiebung desselben relativ zur Nockenwellen dadurch in seiner axialen Relativposition auf der Nockenwelle rastiert, dass abhängig von der axialen Relativposition mindestens eine federbeaufschlagte Rastkugel, die in der Nockenwelle aufgenommen und gelagert ist, in mindestens eine Rastnut eingreift. Die axiale Verschiebung des Schiebenockens zur Veränderung des Ventilhubs erfolgt ausschließlich im sogenannten Grundkreis des oder jedes Nockenabschnitts bzw. der Nockenbahnen desselben. Hierdurch wird die Schaltdrehzahl des Ventiltriebs beschränkt.

Je kürzer die miteinander übereinstimmenden Grundkreise der Nocken sind, desto weniger Zeit steht zum axialen Verschieben des Schiebenockens zur Verfügung. Umso weniger Zeit zum axialen Verschieben des Schiebenockensystem Verfügung steht, desto steiler muss die Rampe der Schaltkulisse (Eingriffsspur) ausgeführt werden. Beim axialen Verschieben des Schiebenockens können teilweise erhebliche Kräfte beim Kontakt zwischen dem Stift des Aktuators und der Schaltkulisse auftreten. Insbesondere bei steilen Rampen können besonders große Kräfte auftreten, die eine Lebensdauer des Schiebenockensystems negativ beeinflussen können und/oder eine maximale Schaltdrehzahl begrenzen.

Aus der DE 10 2012 112 482 A1 ist ein Verfahren zum Betreiben einer Brennkraftmaschine mit mehreren Zylindern offenbart. Die Brennkraftmaschine weist zur Betätigung von Gaswechselventilen einen Ventiltrieb mit mindestens einer drehbar gelagerten Nockenwelle und mit mindestens einem auf der jeweiligen Nockenwelle axial verschiebbaren Schiebenocken auf. Der jeweilige Schiebenocken weist mindestens einen Kulissenabschnitt mit mindestens einer an einer äußeren Mantelfläche des jeweiligen Kulissenabschnitts ausgebildeten Nut auf, wobei der jeweilige Schiebenocken mindestens einen Nockenabschnitt mit mehreren Nockenbahnen zur Einstellung unterschiedlicher Ventilhübe aufweist. Zur Bewirkung einer axialen Verschiebung des jeweiligen Schiebenockens wird ein betätigbarer Stift eines Aktuators von radial außen in eine Nut des Kulissenabschnitts eingeführt. Die axiale Verschiebung des jeweiligen Schiebenockens wird abhängig von der axialen Verschieberichtung desselben und/oder abhängig von einem Ventilspiel außerhalb eines Grundkreises des oder jedes Nockenabschnitts desselben durchgeführt.

Die GB 2 545 257 A offenbart einen Verbrennungsmotor mit einem Nockenschiebesystem aufweisend eine Schalteinheit, die drehfest und axial in Bezug auf eine Nockenwelle beweglich ist, wobei die Schalteinheit mindestens zwei Nocken umfasst, die konfiguriert sind, um selektiv mit einem Nockenfolger in Kontakt gebracht zu werden. Die Nocken sind mit einem Grundkreis und mit mindestens einer Nockenerhebung versehen. Während einer axialen Verschiebung der Schalteinheit kontaktiert der Nockenfolger mindestens einen Teil mindestens einer Nockenerhebung außerhalb des Grundkreises.

Die US 8 863 714 B1, die DE 10 2012 209 860 A1, die US 2015/075468 A1 und die US 2007/034182 A1 offenbaren weitere Schiebenockensysteme.

Der Erfindung liegt die Aufgabe zu Grunde, ein alternatives oder verbessertes Schiebenockensystem und Verfahren zum Betreiben eines Verbrennungsmotors zu schaffen, bei der die auftretenden Kräfte während des Verschiebevorgangs des Nockenträgers im Vergleich zu herkömmlichen Systemen verringert werden.

Die Aufgabe wird gelöst durch ein Schiebenockensystem und ein Verfahren gemäß den unabhängigen Ansprüchen. Vorteilhafte Weiterbildungen sind in den abhängigen Ansprüchen und der Beschreibung angegeben.

Das Schiebenockensystem ist für einen variablen Ventiltrieb eines Verbrennungsmotors eines Kraftfahrzeugs, insbesondere Nutzfahrzeugs, ausgebildet. Das Schiebenockensystem weist eine Nockenwelle und einen Nockenträger auf. Der Nockenträger ist auf der Nockenwelle drehfest und axial verschiebbar zwischen einer ersten Axialposition und einer zweiten Axialposition angeordnet und weist einen ersten Nocken, einen zweiten Nocken und eine erste Eingriffsspur zum axialen Verschieben des Nockenträgers auf. Das Schiebenockensystem weist einen Nockenfolger, der in der ersten Axialposition des Nockenträgers in Wirkverbindung mit dem ersten Nocken steht und in der zweiten Axialposition des Nockenträgers in Wirkverbindung mit dem zweiten Nocken steht, auf. Das Schiebenockensystem weist einen ersten Aktor, der ein ein- und ausfahrbares Element, insbesondere einen Stift, zum Einspuren in die erste Eingriffsspur zum axialen Verschieben des Nockenträgers aufweist, auf. Der erste Nocken und der zweite Nocken sind entlang einer Längsachse der Nockenwelle versetzt zueinander angeordnet. Der erste Nocken weist einen Grundkreisbereich und einen Ventilhubbereich mit einem Grenzabschnitt, der an den Grundkreisbereich des ersten Nockens angrenzt, auf. Der zweite Nocken weist einen Grundkreisbereich und einen Ventilhubbereich mit einem Grenzabschnitt, der an den Grundkreisbereich des zweiten Nockens angrenzt, auf. Der Grenzabschnitt des ersten Nockens und der Grenzabschnitt des zweiten Nockens sind gleich ausgebildet und an einer gleichen Umfangsposition um die Längsachse der Nockenwelle angeordnet. Der erste Aktor, der Nockenfolger und die erste Eingriffsspur sind so angeordnet und ausgebildet, dass eine Axialverschiebung des Nockenträgers durchführbar ist, während der Nockenfolger in Wirkverbindung mit dem Grenzabschnitt des ersten Nockens und/oder dem Grenzabschnitt des zweiten Nockens steht.

Das Schiebenockensystem ermöglicht eine Verlängerung der zur Verfügung stehenden Zeitspanne zum axialen Verschieben des Nockenträgers durch Ausdehnung in die Grenzabschnitte der Nocken. Aufgrund des größeren Schaltbereichs können die Beschleunigungen und somit die Massenkräfte bei gleicher Schaltdrehzahl für die axiale Verschiebung reduziert werden. Einerseits kann dies beispielsweise dazu genutzt werden, um die Funktionssicherheit und Lebensdauer aufgrund geringerer Kräfte und Pressungen zu erhöhen. Andererseits kann dies beispielsweise dazu genutzt werden, um die maximale Schaltdrehzahl des Systems zu erhöhen.

Insbesondere kann der erste Nocken direkt angrenzend an den zweiten Nocken ausgebildet sein.

In einem besonders bevorzugten Ausführungsform sind der erste Aktor, der Nockenfolger und die erste Eingriffsspur so angeordnet und ausgebildet, dass eine Axialverschiebung des Nockenträgers beginnt und/oder endet, während der Nockenfolger in Wirkverbindung mit dem Grenzabschnitt des ersten Nockens oder dem Grenzabschnitt des zweiten Nockens steht. Damit kann insbesondere der Beginn und/oder das Ende der axialen Verschiebung des Nockenträgers in die Grenzbereiche verlagert werden. Somit kann die zur Verfügung stehende Zeitdauer zum axialen Verschieben des Nockenträgers verlängert werden.

In einer Ausführungsform erstrecken sich die Grenzabschnitte über einen Bereich größer oder gleich 1° Nockenwellenwinkel.

In einer Weiterbildung erstrecken sich die Grenzabschnitte über einen Bereich zwischen 5° und 45° Nockenwellenwinkel, insbesondere zwischen 15° und 30° Nockenwellenwinkel.

In einer weiteren Ausführungsform bilden die Grenzabschnitte eine gemeinsame flächige Rampe.

In einer Ausführungsvariante sind die Grenzabschnitte in einem Auslaufbereich des ersten und zweiten Nockens angeordnet. Alternativ oder zusätzlich beginnt die Axialverschiebung des Nockenträgers, wenn der Nockenfolger in Wirkverbindung mit dem Grenzabschnitt des ersten Nockens oder des zweiten Nockens steht. Vorzugsweise endet die axiale Verschiebung, während der Nockenfolger in Wirkverbindung mit dem Grundkreisbereich des ersten Nockens oder des zweiten Nockens steht. Es ist allerdings auch möglich, dass die axiale Verschiebung erst in einem weiteren Grenzabschnitt in einem Einlaufbereich des ersten oder zweiten Nockens endet, wobei die weiteren Grenzabschnitte des ersten und zweiten Nockens wiederum gleich ausgebildet und an einer gleichen Umfangsposition um die Längsachse der Nockenwelle angeordnet sind.

In einer weiteren Ausführungsvariante sind die Grenzabschnitte in einem Einlaufbereich des ersten und zweiten Nockens angeordnet. Alternativ oder zusätzlich endet die Axialverschiebung des Nockenträgers, wenn der Nockenfolger in Wirkverbindung mit dem Grenzabschnitt des ersten Nockens oder des zweiten Nockens steht. Vorzugsweise beginnt die axiale Verschiebung des Nockenträgers während der Nockenfolger in Wirkverbindung mit dem Grundkreisbereich des ersten Nockens oder des zweiten Nockens steht. Es ist allerdings auch möglich, die die axiale Verschiebung bereits in einem anderen Grenzabschnitt in einem Auslaufbereich des ersten oder zweiten Nockens beginnt, wobei die anderen Grenzabschnitte des ersten und zweiten Nockens wiederum gleich ausgebildet und an einer gleichen Umfangsposition um die Längsachse der Nockenwelle angeordnet sind.

In einem Ausführungsbeispiel weist der Nockenträger eine zweite Eingriffsspur zum axialen Verschieben des Nockenträgers in einer Richtung entgegengesetzt zu einer von der ersten Eingriffsspur bewirkten axialen Verschiebung auf. Das Schiebenockensystem weist ferner einen zweiten Aktor auf, der ein ein- und ausfahrbares Element, insbesondere einen Stift, zum Einspuren in die zweite Eingriffsspur zum axialen Verschieben des Nockenträgers aufweist. Der zweite Aktor, der Nockenfolger und die zweite Eingriffsspur sind so angeordnet und ausgebildet, dass eine Axialverschiebung des Nockenträgers durchführbar ist (insbesondere beginnt und/oder endet), während der Nockenfolger in Wirkverbindung mit dem Grenzabschnitt des ersten Nockens oder dem Grenzabschnitt des zweiten Nockens steht.

Insbesondere können der erste Aktor und der zweite Aktor separat voneinander vorgesehen sein. Es ist allerdings auch möglich, dass der erste Aktor und der zweite Aktor in einem gemeinsamen Gehäuse vorgesehen sind.

Vorzugsweise können die erste Eingriffsspur und die zweite Eingriffsspur separat voneinander vorgesehen sein. Es ist allerdings auch möglich, dass die erste Eingriffsspur und die zweite Eingriffsspur in einem gleichen Bereich des Nockenträgers angeordnet sind. Bevorzugt können sich die erste Eingriffsspur und die zweite Eingriffsspur kreuzen.

In einem weiteren Ausführungsbeispiel weist die erste Eingriffsspur eine Querschnittsverengung zur Spielreduzierung zwischen der ersten Eingriffsspur und dem ein- und ausfahrbaren Element des ersten Aktors beim Einspuren (des ausgefahrenen Elements in die erste Eingriffsspur) auf. Die Querschnittsverengung ist so angeordnet, dass die Spielreduzierung stattfindet, bevor der Nockenfolger in Wirkverbindung mit dem Grenzabschnitt des ersten Nockens oder des zweiten Nockens gelangt. Damit verkürzt der für die Spielreduzierung vorgesehene Abschnitt der Eingriffsspur den für die axiale Verschiebung des Nockenträgers vorgesehenen Abschnitt der Eingriffsspur nicht.

Zum Erzielen der gleichen Vorteile ist es auch möglich, dass die zweite Eingriffsspur eine Querschnittsverengung zur Spielreduzierung zwischen der zweiten Eingriffsspur und dem ein- und ausfahrbaren Element des zweiten Aktors beim Einspuren (des ausgefahrenen Elements in die zweite Eingriffsspur) aufweist. Die Querschnittsverengung ist so angeordnet, dass die Spielreduzierung stattfindet, bevor der Nockenfolger in Wirkverbindung mit dem Grenzabschnitt des ersten Nockens oder des zweiten Nockens gelangt.

In einer besonders bevorzugten Ausführungsform erstreckt sich die erste Eingriffsspur und/oder die zweite Eingriffsspur spiralförmig um die Längsachse der Nockenwelle.

In einer weiteren Ausführungsform ist das ein- und ausfahrbare Element des ersten Aktors und/oder des zweiten Aktors radial bezüglich der Längsachse der Nockenwelle bewegbar.

Die Erfindung betrifft auch einen variablen Ventiltrieb für einen Verbrennungsmotor. Der variable Ventiltrieb weist ein Schiebenockensystem wie hierin offenbart auf. Der variable Ventiltrieb weist ein Gaswechselventil, insbesondere ein Einlassventil oder ein Auslassventil, das in Wirkverbindung mit dem Nockenfolger steht, auf. Der erste Nocken und der zweite Nocken bewirken unterschiedliche Ventilhübe, Öffnungszeiten und/oder Schließzeiten des Gaswechselventils.

In einer Weiterbildung ist das Gaswechselventil ein Auslassventil. Der erste Nocken ist für einen Normalbetrieb des Verbrennungsmotors ausgebildet, bei dem der erste Nocken das Auslassventil im Ausschubtakt offen hält. Der zweite Nocken ist für einen Motorbremsbetrieb des Verbrennungsmotors ausgebildet, bei dem, vorzugsweise, das Auslassventil im Verdichtungstakt und im Ausschubtakt zunächst geschlossen gehalten und vor Erreichen eines oberen Totpunkts einer Kolbenbewegung geöffnet wird.

In einem bevorzugten Ausführungsbeispiel ist der zweite Nocken so ausgebildet, dass das Auslassventil zwischen 100° KW und 60° KW (Kurbelwellenwinkel) vor dem Erreichen des oberen Totpunkts öffnet. Alternativ oder zusätzlich ist der zweite Nocken so ausgebildet, dass das Auslassventil nach dem Öffnen im Ausschubtakt im Bereich zwischen dem oberem Totpunkt und 30° KW nach dem oberen Totpunkt schließt. Alternativ oder zusätzlich ist der zweite Nocken so ausgebildet, dass das Auslassventil nach dem Öffnen im Verdichtungstakt im Bereich zwischen dem unteren Totpunkt und 30° KW nach dem unteren Totpunkt schließt.

Die Erfindung betrifft auch ein Kraftfahrzeug, insbesondere Nutzfahrzeug (zum Beispiel Lastkraftwagen oder Omnibus), aufweisend den variablen Ventiltrieb wie hierin offenbart oder das Schiebenockensystem wie hierin offenbart.

Die Erfindung betrifft auch ein Verfahren zum Betreiben eines Verbrennungsmotors mit einem Schiebenockensystem. Das Schiebenockensystem weist einen auf einer Nockenwelle drehfest angeordneten und axial verschiebbaren Nockenträger mit einem ersten Nocken und einem zweiten Nocken auf. Der erste Nocken und der zweite Nocken weisen jeweils einen Grundkreisbereich und einen Ventilhubbereich mit einem Grenzabschnitt, der angrenzend an den jeweiligen Grundkreisbereich angeordnet ist, auf. Der Grenzabschnitt des ersten Nockens und der Grenzabschnitt des zweiten Nockens sind gleich ausgebildet und an einer gleichen Umfangsposition um eine Längsachse der Nockenwelle angeordnet. Das Schiebenockensystem weist einen Nockenfolger, der wahlweise in Wirkverbindung mit dem ersten Nocken oder dem zweiten Nocken steht, auf. Das Verfahren weist das axiale Verschieben des Nockenträgers auf, wobei das axiale Verschieben des Nockenträgers durchgeführt wird, insbesondere beginnt oder endet, während der Nockenfolger in Wirkverbindung mit dem Grenzabschnitt des ersten Nockens und/oder des zweiten Nockens steht.

Das Verfahren bietet die gleichen Vorteile wie das hierin offenbarte Schiebenockensystem. Zusätzlich weist das Verfahren eine höhere Flexibilität auf, da es nicht auf die axiale Verschiebung des Nockenträgers mittels der Aktoren und Eingriffsspuren wie hierin offenabrt beschränkt ist.

Insbesondere kann das Verfahren das hierin offenbarte Schiebenockensystem vorzugsweise mit radial ein- und ausfahrbaren Elementen von Aktoren, die in spiralförmige Eingriffspuren eingreifen, zum axialen Verschieben des Nockenträgers verwenden. Es ist allerdings auch möglich, dass das Verfahren ein anderes Verschiebesystem zum axialen Verschieben des Nockenträgers verwendet.

In einer bevorzugten Ausführungsform beginnt das axiale Verschieben des Nockenträgers, während der Nockenfolger in Wirkverbindung mit dem Grenzabschnitt des ersten Nockens oder des zweiten Nockens steht, und/oder endet, während der Nockenfolger in Wirkverbindung mit dem Grundkreisbereich des ersten Nockens oder des zweiten Nockens steht.

Alternativ oder zusätzlich beginnt das axiale Verschieben des Nockenträgers, während der Nockenfolger in Wirkverbindung mit dem Grundkreisbereich des ersten Nockens oder des zweiten Nockens steht, und/oder endet, während der Nockenfolger in Wirkverbindung mit dem Grenzabschnitt des ersten Nockens oder des zweiten Nockens steht.

Die zuvor beschriebenen bevorzugten Ausführungsformen und Merkmale der Erfindung sind beliebig miteinander kombinierbar. Weitere Einzelheiten und Vorteile der Erfindung werden im Folgenden unter Bezug auf die beigefügten Zeichnungen beschrieben. Es zeigen:
- Figur 1: eine perspektivische Ansicht eines beispielhaften variablen Ventiltriebs;
- Figur 2: eine weitere perspektivische Ansicht des beispielhaften variablen Ventiltriebs;
- Figur 3: eine Draufsicht auf eine Nockenwelle des beispielhaften variablen Ventiltriebs;
- Figur 4: eine Längsschnittansicht der Nockenwelle von Figur 3 entlang der Linie A-A;
- Figur 5A: eine erste Querschnittansicht der Nockenwelle von Figur 4 entlang der Linie B-B;
- Figur 5B: eine zweite Querschnittansicht der Nockenwelle von Figur 4 entlang der Linie C-C;
- Figur 6: ein Weg-Nockenwellenwinkel-Diagramm; und
- Figur 7: eine Vergrößerung eines Bereichs des Weg-Nockenwellenwinkel-Diagramms von Figur 6.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

Nachfolgend ist unter Bezugnahme auf Figur 1 bis Figur 4 zunächst ein variabler Ventiltrieb mit Schiebenockensystem beschrieben. Das Schiebenockensystem ermöglicht eine Umschaltung zwischen verschiedenen Ventilsteuerkurven der betätigten Gaswechselventile. Das hierin beispielhaft offenbarte System bezieht sich auf die Betätigung von Auslassventilen eines Verbrennungsmotors. Die hierin offenbarten Prinzipien sind jedoch auch bei einem variablen Ventiltrieb für ein oder mehrere Einlassventile anwendbar.

In den Figuren 1 und 2 ist ein variabler Ventiltrieb 10 gezeigt. Der variable Ventiltrieb 10 weist eine Nockenwelle 12 und einen Nockenträger 14 auf. Zusätzlich weist der variable Ventiltrieb 10 eine erste und zweite Übertragungsvorrichtung 16 und 18 sowie ein erstes und zweites Auslassventil 20 und 22 auf. Zudem weist der variable Ventiltrieb 10 einen ersten Aktor 24 und einen zweiten Aktor 26 auf. Der Nockenträger 14, die Übertragungsvorrichtungen 16 und 18 sowie die Aktoren 24 und 26 bilden ein Schiebenockensystem 11.

Die Nockenwelle 12 ist als eine Ausgangsnockenwelle ausgebildet, die die Ausgangsventile 20 und 22 betätigt. Die Nockenwelle 12 ist Teil eines Doppelnockenwellensystems (nicht im Detail dargestellt), das zusätzlich eine Einlassnockenwelle (nicht dargestellt) zur Betätigung von einem oder mehreren Einlassventilen aufweist. Die Nockenwelle 12 ist gemeinsam mit der Einlassnockenwelle als obenliegende Nockenwelle angeordnet. Die Nockenwelle 12 und die Einlassnockenwelle bilden somit ein sogenanntes DOHC-System (engl. double overhead camshaft). Alternativ könnte die Nockenwelle 12 auch ein sogenanntes SOHC-System bilden (engl. single overhead camshaft). In anderen Ausführungsformen kann die Nockenwelle 12 auch als untenliegende Nockenwelle angeordnet sein.

Auf der Nockenwelle 12 ist der Nockenträger 14 drehfest angeordnet. Der Nockenträger 14 ist zusätzlich axial verschiebbar entlang einer Längsachse der Nockenwelle 12 angeordnet. Der Nockenträger 14 kann zwischen einem ersten Anschlag 28 und einem zweiten Anschlag 30 axial verschiebbar sein.

Unter Bezugnahme auf die Figuren 1 bis 4 ist nachfolgend der Nockenträger 14 beschrieben. Der Nockenträger 14 weist drei Nocken 32, 34 und 36 auf, die in einer Längsrichtung des Nockenträgers 14 und der Nockenwelle 12 voneinander versetzt sind. Der erste Nocken 32 ist an einem ersten Ende des Nockenträgers 14 angeordnet und für einen Normalbetrieb ausgebildet, wie später beispielhaft im Detail beschrieben. Der zweite Nocken 34 ist angrenzend an den ersten Nocken 32 angeordnet und für einen Motorbremsbetrieb ausgebildet, wie später ebenfalls beispielhaft im Detail beschrieben. Der dritte Nocken 36 ist beabstandet zu dem zweiten Nocken 34 und dem zweiten Ende des Nockenträgers 14 angeordnet. Der dritte Nocken 36 ist für den Normalbetrieb ausgebildet. Der dritte Nocken 36 ist wie der ersten Nocken 32 geformt.

Der Nockenträger 14 weist zudem einen ersten nockenfreien Abschnitt 38 und einen zweiten nockenfreien Abschnitt 40 auf. Der erste nockenfreie Abschnitt 38 ist am zweiten Ende des Nockenträgers 14 angeordnet. Der zweite nockenfreie Abschnitt 40 ist zwischen dem zweiten Nocken 34 und dem dritten Nocken 36 angeordnet. Im ersten nockenfreien Abschnitt 38 erstreckt sich eine erste Eingriffsspur (Schaltkulisse) 42 spiralförmig um eine Längsachse des Nockenträgers 14. Im zweiten nockenfreien Abschnitt 40 erstreckt sich eine zweite Eingriffsspur (Schaltkulisse) 44 spiralförmig um die Längsachse des Nockenträgers 14.

Zum Verschieben des Nockenträgers 14 zwischen den Anschlägen 28 und 30 können die Aktoren 24 und 26 (Figuren 1 und 2) mit ausfahrbaren Elementen (z.B. Stift oder Pin; nicht im Detail gezeigt) selektiv in die Eingriffsspuren 42, 44 eingreifen (einspuren). Im Einzelnen kann der erste Aktor 24 selektiv in die erste Eingriffsspur 42 zum Verschieben des Nockenträgers 14 von einer Axialposition zu einer anderen Axialposition eingreifen. In einer ersten Axialposition liegt der Nockenträger 14 an dem zweiten Anschlag 30 an. In einer zweiten Axialposition liegt der Nockenträger 14 an dem ersten Anschlag 28 an. In den Figuren 1 bis 4 ist der Nockenträger in der ersten Axialposition dargestellt. Der zweite Aktor 26 wiederum kann selektiv in die zweite Eingriffsspur 44 eingreifen. Dann wird der Nockenträger 14 von der ersten Axialposition zu der zweiten Axialposition verschoben. Der erste Aktor 24 und der zweite Aktor 26 werden von einer schematisch dargestellten Steuereinheit 27 (Figuren 1 und 2) angesteuert.

Die Verschiebung wird dadurch ausgelöst, dass der ausgefahrene Stift des jeweiligen Aktors 24, 26 bezüglich einer Axialrichtung der Nockenwelle 12 ortsfest ist. Folglich wird der verschiebbare Nockenträger 14 aufgrund der Spiralform der Eingriffsspuren 42, 44 in einer Längsrichtung der Nockenwelle 12 verschoben, wenn der ausgefahrene Stift in die jeweilige Eingriffsspur 42, 44 eingreift. Am Ende des Verschiebevorgangs wird der Stift des jeweiligen Aktors 24, 26 von der jeweiligen Eingriffsspur 42, 44 entgegengesetzt zu der Ausfahrrichtung geführt und somit eingefahren. Der Stift des jeweiligen Aktors 24, 26 gelangt außer Eingriff mit der jeweiligen Eingriffsspur 42, 44.

Die erste Übertragungsvorrichtung 16 und die zweite Übertragungsvorrichtung 18 (Figuren 1 und 2) stellen eine Wirkverbindung zwischen dem Nockenträger 14 und den Auslassventilen 20, 22 her. Das erste Auslassventil 20 wird betätigt (geöffnet), wenn der erste Nocken 32 oder der zweite Nocken 34 die erste Übertragungsvorrichtung 16 nach unten drückt. Das zweite Auslassventil 22 wird betätigt (geöffnet) wenn der dritte Nocken 36 die zweite Übertragungsvorrichtung 18 nach unten drückt.

Befindet sich der Nockenträger 14 in der ersten Axialposition (wie in den Figuren 1 bis 4 gezeigt), ist die erste Übertragungsvorrichtung 16 über einen Nockenfolger 16A in Wirkverbindung zwischen dem ersten Nocken 32 und dem ersten Auslassventil 20. Mit anderen Worten gesagt, ist die erste Übertragungsvorrichtung 16 in der ersten Axialposition des Nockenträgers 14 nicht in Wirkverbindung zwischen dem zweiten Nocken 34 und dem ersten Auslassventil 20. Das erste Auslassventil 20 wird gemäß einer Kontur des ersten Nockens 32 betätigt. In der zweiten Axialposition des Nockenträgers 14 ist die erste Übertragungsvorrichtung 16 über den Nockenfolger 16A in Wirkverbindung zwischen dem zweiten Nocken 34 und dem ersten Auslassventil 20. Das erste Auslassventil 20 wird gemäß einer Kontur des zweiten Nockens 34 betätigt.

In der ersten Axialposition des Nockenträgers 14 ist die zweite Übertragungsvorrichtung 18 über einen Nockenfolger 18A in Wirkverbindung zwischen dem dritten Nocken 36 und dem zweiten Auslassventil 22. Das zweite Auslassventil 22 wird gemäß einer Kontur des dritten Nockens 36 betätigt. In der zweiten Axialposition des Nockenträgers 14 betätigt die zweite Übertragungsvorrichtung 18 das zweite Auslassventil 22 nicht. In der zweiten Axialposition des Nockenträgers 14 liegt der Nockenfolger 18A der zweiten Übertragungsvorrichtung 18 an der gleichen Axialposition bezüglich der Nockenwelle 12 wie der erste nockenfreie Abschnitt 38. Der erste nockenfreie Abschnitt 38 weist keine Erhebung zum Betätigen der zweiten Übertragungsvorrichtung 18 auf. Ist der Nockenträger 14 in der zweiten Axialposition, wird das zweite Auslassventil 22 nicht betätigt.

Der erste nockenfreie Abschnitt 38 hat somit zwei Funktionen. Einerseits nimmt der erste nockenfreie Abschnitt 38 die erste Eingriffsspur 42 auf. Andererseits dient der erste nockenfreie Abschnitt 38 dazu, dass keine Betätigung des zweiten Auslassventils 22 in der zweiten Axialposition des Nockenträgers 14 erfolgt. Diese Funktionsintegration ist aus Bauraumgründen günstig.

In der dargestellten Ausführungsform sind die erste Übertragungsvorrichtung 16 und die zweite Übertragungsvorrichtung 18 jeweils als ein Schlepphebel ausgebildet. In anderen Ausführungsformen können die Übertragungsvorrichtungen 16 und 18 als Kipphebel oder Stößel ausgebildet sein. In einigen Ausführungsformen können die Übertragungsvorrichtungen 16 und 18 als Nockenfolger 16A, 18A beispielsweise drehbar gelagerte Rollen aufweisen.

Unter Bezugnahme auf Figur 4 ist eine Arretierungsvorrichtung 46 gezeigt. Die Arretierungsvorrichtung 46 weist ein elastisches Element 48 und einen Sperrkörper 50 auf. Das elastische Element 48 ist in einem Sackloch der Nockenwelle 12 angeordnet. Das elastische Element 48 spannt den Sperrkörper 50 gegen den Nockenträger 14 vor. In einer Innenumfangsfläche des Nockenträgers 14 sind eine erste und zweite Ausnehmung 52 und 54 angeordnet. Zum Arretieren des Nockenträgers 14 wird der Sperrkörper 50 in die erste Ausnehmung 52 gedrückt, wenn der Nockenträger 14 in der ersten Axialposition ist. In der zweiten Axialposition des Nockenträgers 14 wird der Sperrkörper 50 in die zweite Ausnehmung 54 gedrückt.

In Figur 5A ist ein Schnitt durch den zweiten Nocken 34 entlang der Linie B-B in Figur 4 dargestellt. Der zweite Nocken 34 weist einen ersten Grundkreisbereich 34A und einen zweiten Grundkreisbereich 34C auf. Die Grundkreisbereiche 34A, 34C sind einerseits durch einen ersten Ventilhubbereich 34B und andererseits durch einen zweiten Ventilhubbereich 34D voneinander getrennt. Der zweite Ventilhubbereich 34D weist einen Grenzabschnitt 34E auf, der direkt an den ersten Grundkreisbereich 34A angrenzt. Der Grenzabschnitt 34E bildet eine auslaufende Flanke (Rampe) des zweiten Nockens 34.

In Figur 5B ist ein Schnitt durch den ersten Nocken 32 entlang der Linie C-C in Figur 4 dargestellt. Der erste Nocken 32 weist einen Grundkreisbereich 32A und einen Ventilhubbereich 32B auf. Der Ventilhubbereich 32B weist einen Grenzabschnitt 32C auf, der direkt an den Grundkreisbereich 32A angrenzt. Der Grenzabschnitt 32C bildet eine auslaufende Flanke (Rampe) des ersten Nockens 32.

Der Grenzabschnitt 32C des ersten Nockens 32 und der Grenzabschnitt 34E des zweiten Nockens 34 sind gleich ausgebildet. Der Grenzabschnitt 32C des ersten Nockens 32 und der Grenzabschnitt 34E des zweiten Nockens 34 sind an einer gleichen Umfangsposition bezüglich einer Längsachse der Nockenwelle 12 angeordnet. Die Grenzabschnitte 32C, 34E bilden eine gemeinsame flächige Rampe. Damit ermöglichen die Grenzabschnitte 32C, 34E, dass eine Axialverschiebung des Nockenträgers 14 nicht nur im Grundkreisbereich 32A, 34A stattfindet, sondern zusätzlich im Grenzabschnitt 32C, 34E.

In der Figur 6 sind verschiedene Kurven A bis E in einem Weg-Nockenwellenwinkel-Diagramm dargestellt. In Figur 7 ist eine Vergrößerung eines Bereichs des Diagramms von Figur 6 dargestellt, in dem insbesondere die Grenzabschnitte 32C, 34E dargestellt sind.

Eine gepunktete Kurve A gibt einen Ventilhub des Auslassventils 20 gemäß einem Normalbetrieb an, wie vom ersten Nocken 32 bewirkt. Die Kurve A entspricht somit einem abgerollten Nockenprofil des ersten Nockens 32. Im Normalbetrieb wird das Auslassventil 20 während des Auslasstaktes (Ausschiebetaktes) zum Ausschieben von Abgas durch den Ventilhubbereich 32B geöffnet. Im Übrigen bleibt das Auslassventil 20 aufgrund des Grundkreisbereichs 32A des ersten Nockens 32 geschlossen.

Eine durchgezogene Kurve B gibt einen Ventilhub des Auslassventils 20 gemäß einem Motorbremsbetrieb an, wie vom zweiten Nocken 34 bewirkt. Die Kurve B entspricht somit einem abgerollten Nockenprofil des zweiten Nockens 34. Im Motorbremsbetrieb wird das Auslassventil 20 zum Ende des Verdichtungstaktes im Bereich des oberen Totpunkts bei rund 60° KW bis 100° KW vor dem oberen Totpunkt durch den ersten Ventilhubbereich 34B leicht geöffnet. Dies ist in Figur 6 jeweils bei rund -225° NW (Nockenwellenwinkel) und bei rund 135° NW dargestellt. Am oberen Totpunkt wird das Auslassventil 20 weiter durch den Ventilhubbereich 34B geöffnet und schließt am Ende des Expansionstaktes ungefähr am unteren Totpunkt. Das Öffnen des Auslassventils 20 zum Ende des Verdichtungstaktes bewirkt, dass die verdichtete Luft im Zylinder durch das geöffneten Auslassventil 20 in das Abgassystem durch den sich zum oberen Totpunkt bewegenden Kolben geschoben wird. Die zuvor verrichtete Verdichtungsarbeit bremst die Kurbelwelle und somit den Verbrennungsmotor. Das offene Auslassventil 20 während des Expansionstaktes bewirkt, dass Luft aus den Abgasleitungen zurück in den Zylinder gesaugt wird. Am Ende des Expansionstaktes ist der Zylinder im Wesentlichen mit Luft aus dem Abgassystem gefüllt.

Im Motorbremsbetrieb kann das Auslassventil 20 nach Erreichen des unteren Totpunkts am Ende des Expansionstaktes zunächst durch den zweiten Grundkreisbereich 34C geschlossen gehalten werden. Zum Ende des Ausschiebetaktes (Auslasstaktes) öffnet sich das Auslassventil 20 im Bereich des oberen Totpunkts durch den zweiten Ventilhubbereich 34D. Die Öffnung erfolgt wiederum bei rund 60° KW bis 100° KW vor dem oberen Totpunkt. Dies ist in Figur 6 jeweils bei rund -45° NW und bei rund 315° NW dargestellt. Das geschlossene Auslassventil 20 während des ersten Abschnitts des Ausschiebetakts bewirkt, dass die im Expansionstakt angesaugte Luft unter Verrichtung von Arbeit verdichtet wird. Der Zylinderdruck steigt an. Die Verdichtungsarbeit bremst die Kurbelwelle und somit den Verbrennungsmotor. Die Öffnung des Auslassventils 20 zum Ende des Ausschiebetaktes führt dazu, dass die Luft durch das geöffnete Auslassventil 20 in das Abgassystem geschoben wird. Im Ansaugtakt wird der Zylinder wieder mit Luft durch das oder die geöffneten Einlassventile gefüllt. Der Zyklus beginnt erneut.

Wie oben stehend erläutert ist, kommt es durch den Einsatz des zweiten Nockens 34 zur Steuerung des Auslassventils 20 zu einer zweifachen Kompression mit anschließender Dekompression, sodass eine Motorbremsfunktionalität gewährleistet wird.

Wie insbesondere der Figur 7 zu entnehmen ist, sind der erste Nocken 32 und der zweite Nocken 34 so aneinander angepasst, dass der Grenzabschnitt 32C des ersten Nockens 32 und der Grenzabschnitt 34E des zweiten Nockens 34 gleich (identisch) ausgebildet sind. Dies ermöglicht, dass eine Axialverschiebung des Nockenträgers 14 nicht nur innerhalb der Grundkreisbereiche 32A, 34A durchführbar ist. Stattdessen kann die Axialverschiebung zusätzlich stattfinden, während der Nockenfolger 16A in Wirkverbindung mit einem der Grenzabschnitte 32C, 34E steht. Damit kann die Axialverschiebung früher beginnen. Dies kann anhand der Kurven C, D und E nachvollzogen werden.

Die strichpunktierte Kurve C bezieht sich auf eine Bewegung des bewegbaren Stifts von einem der Aktoren 24 oder 26 bezüglich des Nockenträgers 14. Die gestrichelte Kurve D bezieht sich auf eine Bewegung der jeweiligen Eingriffsspur 42 oder 44 und damit des Nockenträgers 14 entlang der Längsachse der Nockenwelle 12. Die Doppelpunkt-Strich-Kurve E zeigt einen Verlauf einer Tiefenkontur der jeweiligen Eingriffsspur 42 oder 44 (nur in Figur 6 dargestellt). Nachfolgend ist eine axiale Verschiebung des Nockenträgers 14 bei der ersten Axialposition zu der zweiten Axialposition beschrieben. Eine axiale Verschiebung des Nockenträgers 14 von der zweiten Axialposition zu der ersten Axialposition erfolgt analog.

Zunächst wird der bewegbare Stift des ersten Aktors 24 in Richtung zu der ersten Eingriffsspur 42 ausgefahren und spurt dabei in die erste Eingriffsspur 42 ein. Das Einspuren wird durch die ausgebildete Tiefenkontur der ersten Eingriffsspur 42 ermöglicht (siehe Kurve E). Nach dem Einspuren kommt es durch eine Querschnittsverengung der ersten Eingriffsspur 42 zu einer Spielreduzierung zwischen dem Stift des ersten Aktors 24 und der ersten Eingriffsspur 24. Die Spielreduzierung findet in einem Bereich S statt (siehe Figur 7). Der Bereich S wird von dem Stift des ersten Aktors 24 erreicht und durchfahren, bevor der Nockenfolger 16A den Grenzabschnitt 32C des ersten Nockens 32 erreicht. Erreicht der Nockenfolger 16A schließlich den Grenzabschnitt 32C des ersten Nockens 32 beginnt in der ersten Eingriffsspur 42 die Spiralform, womit eine Axialverschiebung des Nockenträgers 14 bewirkt wird. Somit kommt es bereits zu einer Verschiebung des Nockenträgers 14 in einem ersten Verschiebebereich V1, während der Nockenfolger 16A in Kontakt mit dem Grenzabschnitt 32C ist. Damit erfolgt ein Beginn der Axialverschiebung des Nockenträgers 14 bevor der Nockenfolger 16A den Grundkreisbereich 32A erreicht. Im Grundkreisbereich 32A, 34A wird die axiale Verschiebung des Nockenfolgers 16A weiter durchgeführt (Verschiebebereich V2) und schließlich beendet, bevor der Nockenfolger 16A den ersten Ventilhubbereich 34B erreicht.

Die axiale Verschiebung des Nockenträgers 14 findet somit auch außerhalb der Grundkreisbereiche 32A, 34A in dem Grenzabschnitt 32C des ersten Nockens 32 und dem Grenzabschnitt 34E des zweiten Nockens 34 statt. Dadurch vergrößert sich der Zeitbereich für die axiale Verschiebung des Nockenträgers 14. Aufgrund des vergrößerten Verschiebebereichs können die Beschleunigungen und somit die Massenkräfte bei gleicher Schaltdrehzahl für die axiale Verschiebung des Nockenträgers 14 reduziert werden. Dies kann einerseits genutzt werden, um die Funktionssicherheit und Lebensdauer aufgrund geringerer Kräfte und Pressungen zu erhöhen. Andererseits kann dies genutzt werden, um die maximale Schaltdrehzahl des Systems zu erhöhen.

Im dargestellten Beispiel erstreckt sich der zusätzliche Verschiebebereich V1, der durch die gleich ausgebildeten Grenzabschnitte 32C, 34E ermöglicht wird, über ungefähr 22° Nockenwellenwinkel.

Um eine axiale Verschiebung des in den Figuren dargestellten Nockenträgers 14 zu ermöglichen, kann es notwendig sein, den nockenfreien Abschnitt 38, der sowohl als Nullnocken dient als auch mit der zweiten Eingriffsspur 42 versehen ist, mit einem zusätzlichen axialen Toleranzbereich (Freigangbereich) auszuführen. Der benachbarte Nocken 36 ist entsprechend schmaler ausgeführt. Während der axialen Verschiebung innerhalb der Grenzabschnitte 32C, 34E von der zweiten Axialposition zu der ersten Axialposition wird dann der Nockenfolger 18A innerhalb dieses zusätzlichen Toleranzbereichs axial verschoben. So wird eine Kollision des Nockenfolgers 18A mit einem Nockenauslauf des dritten Nockens 36 verhindert.

Fachleute werden indes erkennen, dass das hierin beschriebene Schiebenockensystem nicht auf die hierin beschriebene Anwendung begrenzt ist. Beispielsweise kann alternativ oder zusätzlich zu der gleichen Gestaltung der Ablaufbereiche (Auslaufbereiche) eine gleiche Gestaltung der Anlaufbereiche (Einlaufbereiche) der Nocken zur Verwirklichung der gleich ausgebildeten Grenzabschnitte vorgesehen werden. Es ist auch möglich, die hierin beschriebenen Prinzipien bei variablen Ventiltrieben für Einlassventile eines Verbrennungsmotors zu verwenden. So kann beispielsweise ein Anlaufbereich eines ersten Nockens für einen Normalbetrieb identisch zu einem Anlaufbereich eines zweiten Nockens für einen Millerbetrieb gestaltet und an der gleichen Umfangsposition bezüglich der Längsachse der Nockenwelle positioniert sein. Hervorzuheben ist weiterhin, dass zum Verlängern des Schaltbereichs zum axialen Verschieben des Nockenträgers nicht zwangsläufig die hierin offenbarte der Verschiebevorrichtung (erster Aktor, zweiter Aktor, erste Eingriffsspur, zweite Eingriffsspur) verwendet werden muss. Vielmehr kann beispielsweise ein Verfahren zum Betreiben eines Verbrennungsmotors mit jeglicher Verschiebevorrichtung für den Nockenträger das Verschieben des Nockenträgers, während der Nockenfolger in Kontakt mit dem oder den Grenzbereichen ist, aufweisen. Insbesondere kann eine Axialverschiebung beginnen und/oder enden, wenn der Nockenfolger in Kontakt mit einem Grenzbereich ist.

### Bezugszeichenliste

- 10: Variabler Ventiltrieb
- 11: Schiebenockensystem
- 12: Nockenwelle
- 14: Nockenträger
- 16: Erste Übertragungsvorrichtung (erster Schlepphebel)
- 16A: Nockenfolger
- 18: Zweite Übertragungsvorrichtung (zweiter Schlepphebel)
- 18A: Nockenfolger
- 20: Erstes Auslassventil
- 22: Zweites Auslassventil
- 24: Erster Aktor
- 26: Zweiter Aktor
- 27: Steuereinheit
- 28: Erster Anschlag
- 30: Zweiter Anschlag
- 32: Erster Nocken
- 32A: Grundkreisbereich
- 32B: Ventilhubbereich
- 32C: Grenzabschnitt des Ventilhubbereichs 32B
- 34: Zweiter Nocken
- 34A: Erster Grundkreisbereich
- 34B: Erster Ventilhubbereich
- 34C: Zweiter Grundkreisbereich
- 34D: Zweiter Ventilhubbereich
- 34E: Grenzabschnitt des zweiten Ventilhubbereichs 34D
- 36: Dritter Nocken
- 38: Erster nockenfreier Abschnitt
- 40: Zweiter nockenfreier Abschnitt
- 42: Erste Eingriffsspur
- 44: Zweite Eingriffsspur
- 46: Arretierungsvorrichtung
- 48: Elastisches Element
- 50: Sperrkörper
- 52: Erste Ausnehmung
- 54: Zweite Ausnehmung

- A: Ventilsteuerkurve gemäß Nocken 32
- B: Ventilsteuerkurve gemäß Nocken 34
- C: Stiftbewegung
- D: Eingriffsspur-/Nockenträgerbewegung
- E: Tiefenkontur der Eingriffsspur
- S: Spielreduzierungsbereich
- V1: Erster (Axial-) Verschiebebereich
- V2: Zweiter (Axial-) Verschiebebereich

## Patentansprüche

1. Schiebenockensystem (11) für einen variablen Ventiltrieb (10) eines Verbrennungsmotors eines Kraftfahrzeugs, insbesondere Nutzfahrzeugs, aufweisend:
eine Nockenwelle (12);
einen Nockenträger (14), der auf der Nockenwelle (12) drehfest und axial verschiebbar zwischen einer ersten Axialposition und einer zweiten Axialposition angeordnet ist und einen ersten Nocken (32), einen zweiten Nocken (34) und eine erste Eingriffsspur (42) zum axialen Verschieben des Nockenträgers (14) aufweist;
einen Nockenfolger (16A), der in der ersten Axialposition des Nockenträgers (14) in Wirkverbindung mit dem ersten Nocken (32) steht und in der zweiten Axialposition des Nockenträgers (14) in Wirkverbindung mit dem zweiten Nocken (34) steht; und
einen ersten Aktor (24), der ein ein- und ausfahrbares Element, insbesondere einen Stift, zum Einspuren in die erste Eingriffsspur (42) zum axialen Verschieben des Nockenträgers (14) aufweist, wobei:
der erste Nocken (32) und der zweite Nocken (34) entlang einer Längsachse der Nockenwelle (12) versetzt zueinander angeordnet sind;
der erste Nocken (32) einen Grundkreisbereich (32A) und einen Ventilhubbereich (32B) mit einem Grenzabschnitt (32C), der an den Grundkreisbereich (32A) des ersten Nockens (32) angrenzt, aufweist;
der zweite Nocken (34) einen Grundkreisbereich (34A) und einen Ventilhubbereich (34D) mit einem Grenzabschnitt (34E), der an den Grundkreisbereich (34A) des zweiten Nockens (34) angrenzt, aufweist;
der Grenzabschnitt (32C) des ersten Nockens (32) und der Grenzabschnitt (34E) des zweiten Nockens (34) gleich ausgebildet und an einer gleichen Umfangsposition um die Längsachse der Nockenwelle (12) angeordnet sind; und
der erste Aktor (24), der Nockenfolger (16A) und die erste Eingriffsspur (42) so angeordnet und ausgebildet sind, dass eine Axialverschiebung des Nockenträgers (14) durchführbar ist, während der Nockenfolger (16A) in Wirkverbindung mit dem Grenzabschnitt (32C) des ersten Nockens (32) und/oder dem Grenzabschnitt (34E) des zweiten Nockens (34) steht,
**dadurch gekennzeichnet, dass**
die erste Eingriffsspur (42) eine Querschnittsverengung zur Spielreduzierung zwischen der ersten Eingriffsspur (42) und dem ein- und ausfahrbaren Element des ersten Aktors (24) beim Einspuren aufweist, die so angeordnet ist, dass die Spielreduzierung stattfindet, bevor der Nockenfolger (16A) in Wirkverbindung mit dem Grenzabschnitt (32C) des ersten Nockens (32) oder dem Grenzabschnitt (34E) des zweiten Nockens (34) gelangt.

2. Schiebenockensystem (11) nach Anspruch 1, wobei der erste Aktor (24), der Nockenfolger (16A) und die erste Eingriffsspur (42) so angeordnet und ausgebildet sind, dass eine Axialverschiebung des Nockenträgers (14) beginnt oder endet, während der Nockenfolger (16A) in Wirkverbindung mit dem Grenzabschnitt (32C) des ersten Nockens (32) oder dem Grenzabschnitt (34E) des zweiten Nockens (34) steht.

3. Schiebenockensystem (11) nach Anspruch 1 oder Anspruch 2, wobei:
der Grenzabschnitt (32C) des ersten Nockens (32) und der Grenzabschnitt (34E) des zweiten Nockens (34) sich über einen Bereich größer oder gleich 1° Nockenwellenwinkel erstrecken; und/oder
der Grenzabschnitt (32C) des ersten Nockens (32) und der Grenzabschnitt (34E) des zweiten Nockens (34) sich über einen Bereich zwischen 5° und 45° Nockenwellenwinkel, insbesondere zwischen 15° und 30° Nockenwellenwinkel, erstrecken.

4. Schiebenockensystem (11) nach einem der vorherigen Ansprüche, wobei der Grenzabschnitt (32C) des ersten Nockens (32) und der Grenzabschnitt (34E) des zweiten Nockens (34) eine gemeinsame flächige Rampe bilden.

5. Schiebenockensystem (11) nach einem der vorherigen Ansprüche, wobei:
der Grenzabschnitt (32C) des ersten Nockens (32) in einem Auslaufbereich des ersten Nockens (32) und der Grenzabschnitt (34E) des zweiten Nockens (34) in einem Auslaufbereich des zweiten Nockens (34) angeordnet sind; und/oder
die Axialverschiebung des Nockenträgers (14) beginnt, wenn der Nockenfolger (16A) in Wirkverbindung mit dem Grenzabschnitt (32C) des ersten Nockens (32) oder dem Grenzabschnitt (34E) des zweiten Nockens (34) steht, und vorzugsweise endet, während der Nockenfolger (16A) in Wirkverbindung mit dem Grundkreisbereich (32A) des ersten Nockens (32) oder dem Grundkreisbereich (34A) des zweiten Nockens (34) steht.

6. Schiebenockensystem (11) nach einem der vorherigen Ansprüche, wobei:
der Grenzabschnitt (32C) des ersten Nockens (32) in einem Einlaufbereich des ersten Nockens (32) und der Grenzabschnitt (34E) des zweiten Nockens (34) in einem Einlaufbereich des zweiten Nockens (34) angeordnet sind; und/oder
die Axialverschiebung des Nockenträgers (14) endet, wenn der Nockenfolger (16A) in Wirkverbindung mit dem Grenzabschnitt (32C) des ersten Nockens (32) oder dem Grenzabschnitt (34E) des zweiten Nockens (34) steht, und vorzugsweise beginnt, während der Nockenfolger (16A) in Wirkverbindung mit dem Grundkreisbereich (32A) des ersten Nockens (32) oder dem Grundkreisbereich (34A) des zweiten Nockens (34) steht.

7. Schiebenockensystem (11) nach einem der vorherigen Ansprüche, wobei der Nockenträger (14) eine zweite Eingriffsspur (44) zum axialen Verschieben des Nockenträgers (14) in einer Richtung entgegengesetzt zu einer von der ersten Eingriffsspur (42) bewirkten axialen Verschiebung aufweist, und das Schiebenockensystem (11) ferner aufweist:
einen zweiten Aktor (26), der ein ein- und ausfahrbares Element, insbesondere einen Stift, zum Einspuren in die zweite Eingriffsspur (44) zum axialen Verschieben des Nockenträgers (14) aufweist,
wobei der zweite Aktor (26), der Nockenfolger (16A) und die zweite Eingriffsspur (44) so angeordnet und ausgebildet sind, dass eine Axialverschiebung des Nockenträgers (14) durchführbar ist, während der Nockenfolger (16A) in Wirkverbindung mit dem Grenzabschnitt (32C) des ersten Nockens (32) oder dem Grenzabschnitt (34E) des zweiten Nockens (34) steht.

8. Schiebenockensystem (11) nach Anspruch 7, wobei:
die zweite Eingriffsspur (44) eine Querschnittsverengung zur Spielreduzierung zwischen der zweiten Eingriffsspur (44) und dem ein- und ausfahrbaren Element des zweiten Aktors (26) beim Einspuren aufweist, die so angeordnet ist, dass die Spielreduzierung stattfindet, bevor der Nockenfolger (16A) in Wirkverbindung mit dem Grenzabschnitt (32C) des ersten Nockens (32) oder dem Grenzabschnitt (34E) des zweiten Nockens (34) gelangt.

9. Schiebenockensystem (11) nach einem der vorherigen Ansprüche, wobei:
die erste Eingriffsspur (42) und/oder die zweite Eingriffsspur (44) sich spiralförmig um die Längsachse der Nockenwelle (12) erstreckt; und/oder
das ein- und ausfahrbare Element des ersten Aktors (24) und/oder des zweiten Aktors (26) radial bezüglich der Längsachse der Nockenwelle (12) bewegbar ist.

10. Variabler Ventiltrieb (10) für einen Verbrennungsmotor, mit:
einem Schiebenockensystem (11) nach einem der vorherigen Ansprüche; und
einem Gaswechselventil (20), insbesondere einem Einlassventil oder einem Auslassventil, das in Wirkverbindung mit dem Nockenfolger (16A) steht,
wobei der erste Nocken (32) und der zweite Nocken (34) unterschiedliche Ventilhübe, Öffnungszeiten und/oder Schließzeiten des Gaswechselventils (20) bewirken.

11. Variabler Ventiltrieb (10) nach Anspruch 10, wobei:
das Gaswechselventil (20) ein Auslassventil ist;
der erste Nocken (32) für einen Normalbetrieb des Verbrennungsmotors ausgebildet ist, bei dem der erste Nocken (32) das Auslassventil im Ausschubtakt offen hält; und
der zweite Nocken (34) für einen Motorbremsbetrieb des Verbrennungsmotors ausgebildet ist, bei dem das Auslassventil im Verdichtungstakt und im Ausschubtakt zunächst geschlossen gehalten und vor Erreichen eines oberen Totpunkts einer Kolbenbewegung geöffnet wird.

12. Variabler Ventiltrieb (10) nach Anspruch 10 oder Anspruch 11, wobei der zweite Nocken (34) so ausgebildet ist, dass:
das Auslassventil zwischen 100° KW und 60° KW vor dem Erreichen des oberen Totpunkts öffnet; und/oder
das Auslassventil nach dem Öffnen im Ausschubtakt im Bereich zwischen dem oberem Totpunkt und 30° KW nach dem oberen Totpunkt schließt; und/oder
das Auslassventil nach dem Öffnen im Verdichtungstakt im Bereich zwischen dem unteren Totpunkt und 30° KW nach dem unteren Totpunkt schließt.

13. Kraftfahrzeug, insbesondere Nutzfahrzeug, aufweisend den variablen Ventiltrieb (10) nach einem der Ansprüche 10 bis 12 oder das Schiebenockensystem (11) nach einem der Ansprüche 1 bis 9.

14. Verfahren zum Betreiben eines Verbrennungsmotors mit einem Schiebenockensystem (11) nach einem der Ansprüche 1 bis 9, wobei das Verfahren aufweist:
axiales Verschieben des Nockenträgers (14), wobei das axiale Verschieben des Nockenträgers (14) durchgeführt wird, insbesondere beginnt oder endet, während der Nockenfolger (16A) in Wirkverbindung mit dem Grenzabschnitt (32C) des ersten Nockens (32) und/oder dem Grenzabschnitt (34E) des zweiten Nockens (34) steht.

15. Verfahren nach Anspruch 14, wobei:
wobei das axiale Verschieben des Nockenträgers (14) beginnt, während der Nockenfolger (16A) in Wirkverbindung mit dem Grenzabschnitt (32C) des ersten Nockens (32) oder dem Grenzabschnitt (34E) des zweiten Nockens (34) steht, und/oder endet, während der Nockenfolger (16A) in Wirkverbindung mit dem Grundkreisbereich (32A) des ersten Nockens (32) oder dem Grundkreisbereich (34A) des zweiten Nockens (34) steht; und/oder
wobei das axiale Verschieben des Nockenträgers (14) beginnt, während der Nockenfolger (16A) in Wirkverbindung mit dem Grundkreisbereich (32A) des ersten Nockens (32) oder dem Grundkreisbereich (34A) des zweiten Nockens (34) steht, und/oder endet, während der Nockenfolger (16A) in Wirkverbindung mit dem Grenzabschnitt (32C) des ersten Nockens (32) oder dem Grenzabschnitt (34E) des zweiten Nockens (34) steht.

## Claims

1. A sliding cam system (11) for a variable valve train (10) of an internal combustion engine of a motor vehicle, in particular a commercial vehicle, comprising:
a camshaft (12);
a cam carrier (14) which is arranged on the camshaft (12) fixedly so as to rotate with it and axially displaceably between a first axial position and a second axial position, and comprises a first cam (32), a second cam (34) and a first engagement track (42) for the axial displacement of the cam carrier (14) ;
a cam follower (16A) which is operatively connected to the first cam (32) in the first axial position of the cam carrier (14) and is operatively connected to the second cam (34) in the second axial position of the cam carrier (14); and
a first actuator (24) which comprises an element which can be retracted and extended, in particular a pin, for engaging into the first engagement track (42) for the axial displacement of the cam carrier (14) ;
the first cam (32) and the second cam (34) being arranged offset with respect to one another along a longitudinal axis of the camshaft (12);
the first cam (32) comprising a base circle region (32A) and a valve lift region (32B) with a limiting section (32C) which adjoins the base circle region (32A) of the first cam (32);
the second cam (34) comprising a base circle region (34A) and a valve lift region (34D) with a limiting section (34E) which adjoins the base circle region (34A) of the second cam (34);
the limiting section (32C) of the first cam (32) and the limiting section (34E) of the second cam (34) being of identical configuration and being arranged at an identical circumferential position about the longitudinal axis of the camshaft (12); and
the first actuator (24), the cam follower (16A) and the first engagement track (42) being arranged and configured in such a way that an axial displacement of the cam carrier (14) can be carried out while the cam follower (16A) is operatively connected to the limiting section (32C) of the first cam (32) and/or the limiting section (34E) of the second cam (34)
**characterized in that**
the first engagement track (42) comprises a cross-sectional constriction for the reduction of the play between the first engagement track (42) and that element of the first actuator (24) which can be retracted and extended during the engagement, which cross-sectional constriction is arranged in such a way that the reduction of the play takes place before the cam follower (16A) passes into an operative connection with the limiting section (32C) of the first cam (32) or the limiting section (34E) of the second cam (34).

2. The sliding cam system (11) according to Claim 1, the first actuator (24), the cam follower (16A) and the first engagement track (42) being arranged and configured in such a way that an axial displacement of the cam carrier (14) begins or ends while the cam follower (16A) is operatively connected to the limiting section (32C) of the first cam (32) or the limiting section (34E) of the second cam (34).

3. The sliding cam system (11) according to Claim 1 or Claim 2:
the limiting section (32C) of the first cam (32) and the limiting section (34E) of the second cam (34) extending over a region of greater than or equal to 1° camshaft angle; and/or
the limiting section (32C) of the first cam (32) and the limiting section (34E) of the second cam (34) extending over a region of between 5° and 45° camshaft angle, in particular between 15° and 30° camshaft angle.

4. The sliding cam system (11) according to one of the preceding claims, the limiting section (32C) of the first cam (32) and the limiting section (34E) of the second cam (34) forming a common flat ramp.

5. The sliding cam system (11) according to one of the preceding claims:
the limiting section (32C) of the first cam (32) being arranged in a run-out region of the first cam (32) and the limiting section (34E) of the second cam (34) being arranged in a run-out region of the second cam (34); and/or
the axial displacement of the cam carrier (14) beginning when the cam follower (16A) is operatively connected to the limiting section (32C) of the first cam (32) or the limiting section (34E) of the second cam (34), and preferably ending while the cam follower (16A) is operatively connected to the base circle region (32A) of the first cam (32) or the base circle region (34A) of the second cam (34).

6. The sliding cam system (11) according to one of the preceding claims:
the limiting section (32C) of the first cam (32) being arranged in a run-in region of the first cam (32) and the limiting section (34E) of the second cam (34) being arranged in a run-in region of the second cam (34); and/or
the axial displacement of the cam carrier (14) ending when the cam follower (16A) is operatively connected to the limiting section (32C) of the first cam (32) or the limiting section (34E) of the second cam (34), and preferably beginning while the cam follower (16A) is operatively connected to the base circle region (32A) of the first cam (32) or the base circle region (34A) of the second cam (34).

7. The sliding cam system (11) according to one of the preceding claims, the cam carrier (14) comprising a second engagement track (44) for the axial displacement of the cam carrier (14) in an opposed direction with respect to an axial displacement which is brought about by the first engagement track (42), and the sliding cam system (11) comprising, furthermore:
a second actuator (26) which comprises an element which can be retracted and extended, in particular a pin, for engaging into the second engagement track (44) for the axial displacement of the cam carrier (14) ;
the second actuator (26), the cam follower (16A) and the second engagement track (44) being arranged and configured in such a way that an axial displacement of the cam carrier (14) can be carried out while the cam follower (16A) is operatively connected to the limiting section (32C) of the first cam (32) or the limiting section (34E) of the second cam (34).

8. The sliding cam system (11) according to Claim 7:
the second engagement track (44) comprising a cross-sectional constriction for the reduction of the play between the second engagement track (44) and that element of the second actuator (26) which can be retracted and extended during the engagement, which cross-sectional constriction is arranged in such a way that the reduction of the play takes place before the cam follower (16A) passes into an operative connection with the limiting section (32C) of the first cam (32) or the limiting section (34E) of the second cam (34).

9. The sliding cam system (11) according to one of the preceding claims:
the first engagement track (42) and/or the second engagement track (44) extending spirally about the longitudinal axis of the camshaft (12); and/or
it being possible for that element of the first actuator (24) and/or the second actuator (26) which can be retracted and extended to be moved radially with regard to the longitudinal axis of the camshaft (12) .

10. A variable valve train (10) for an internal combustion engine, having:
a sliding cam system (11) according to one of the preceding claims; and
a gas exchange valve (20), in particular an inlet valve or an outlet valve, which is operatively connected to the cam follower (16A),
the first cam (32) and the second cam (34) bringing about different valve lifts, opening times and/or closing times of the gas exchange valve (20).

11. The variable valve train (10) according to Claim 10:
the gas exchange valve (20) being an outlet valve;
the first cam (32) being configured for a normal operation mode of the internal combustion engine, in the case of which the first cam (32) holds the outlet valve open in the exhaust stroke; and
the second cam (34) being configured for an engine braking operation mode of the internal combustion engine, in the case of which the outlet valve is first of all held closed in the compression stroke and in the exhaust stroke, and is opened before a top dead centre of a piston movement is reached.

12. The variable valve train (10) according to Claim 10 or Claim 11, the second cam (34) being configured in such a way that:
the outlet valve opens between 100° crank angle and 60° crank angle before the top dead centre is reached; and/or,
after opening in the exhaust stroke, the outlet valve closes in the region between the top dead centre and 30° crank angle after the top dead centre; and/or,
after opening in the compression stroke, the outlet valve closes in the region between the bottom dead centre and 30° crank angle after the bottom dead centre.

13. A motor vehicle, in particular a commercial vehicle, comprising the variable valve train (10) according to one of Claims 10 to 12 or the sliding cam system (11) according to one of Claims 1 to 9.

14. A method for operating an internal combustion engine having a sliding cam system (11) according to one of Claims 1 to 9, the method comprising:
axial displacement of the cam carrier (14), the axial displacement of the cam carrier (14) being carried out, in particular beginning or ending, while the cam follower (16A) is operatively connected to the limiting section (32C) of the first cam (32) and/or the limiting section (34E) of the second cam (34).

15. The method according to Claim 14:
the axial displacement of the cam carrier (14) beginning while the cam follower (16A) is operatively connected to the limiting section (32C) of the first cam (32) or the limiting section (34E) of the second cam (34), and/or ending while the cam follower (16A) is operatively connected to the base circle region (32A) of the first cam (32) or the base circle region (34A) of the second cam (34); and/or
the axial displacement of the cam carrier (14) beginning while the cam follower (16A) is operatively connected to the base circle region (32A) of the first cam (32) or the base circle region (34A) of the second cam (34), and/or ending while the cam follower (16A) is operatively connected to the limiting section (32C) of the first cam (32) or the limiting section (34E) of the second cam (34) .

## Revendications

1. Système de cames coulissantes (11) pour une commande de soupapes variable (10) d'un moteur à combustion interne d'un véhicule automobile, en particulier d'un véhicule utilitaire, présentant :
un arbre à cames (12) ;
un support de cames (14) qui est disposé de manière solidaire en rotation et déplaçable axialement sur l'arbre à cames (12) entre une première position axiale et une deuxième position axiale et qui présente une première came (32), une deuxième came (34) et une première piste d'engagement (42) pour le déplacement axial du support de cames (14) ;
un suiveur de came (16A) qui, dans la première position axiale du support de cames (14), est en liaison fonctionnelle avec la première came (32) et qui, dans la deuxième position axiale du support de cames (14), est en liaison fonctionnelle avec la deuxième came (34) ; et
un premier actionneur (24) qui présente un élément pouvant être entré et sorti, en particulier une goupille, pour l'engagement dans la première piste d'engagement (42) en vue du déplacement du support de cames (14),
la première came (32) et la deuxième came (34) étant disposées de manière décalée l'une par rapport à l'autre le long d'un axe longitudinal de l'arbre à cames (12) ;
la première came (32) présentant une région de cercle de base (32A) et une région de course de soupape (32B) avec une portion limite (32C) qui est adjacente à la région de cercle de base (32A) de la première came (32) ;
la deuxième came (34) présentant une région de cercle de base (34A) et une région de course de soupape (34D) avec une portion limite (34E) qui est adjacente à la région de cercle de base (34A) de la deuxième came (34) ;
la portion limite (32C) de la première came (32) et la portion limite (34E) de la deuxième came (34) étant réalisées de manière identique et étant disposées au niveau d'une position périphérique identique autour de l'axe longitudinal de l'arbre à cames (12) ; et
le premier actionneur (24), le suiveur de came (16A) et la première piste d'engagement (42) étant disposés et réalisés de telle sorte qu'un déplacement axial du support de cames (14) puisse être effectué pendant que le suiveur de came (16A) est en liaison fonctionnelle avec la portion limite (32C) de la première came (32) et/ou la portion limite (34E) de la deuxième came (34),
**caractérisé en ce que**
la première piste d'engagement (42) présente un rétrécissement de section transversale pour réduire le jeu entre la première piste d'engagement (42) et l'élément pouvant être rentré et sorti du premier actionneur (24) lors de l'engagement dans la piste, lequel est disposé de telle sorte que la réduction de jeu ait lieu avant que le suiveur de came (16A) ne parvienne en liaison fonctionnelle avec la portion limite (32C) de la première came (32) ou la portion limite (34E) de la deuxième came (34).

2. Système de cames coulissantes (11) selon la revendication 1, dans lequel le premier actionneur (24), le suiveur de came (16A) et la première piste d'engagement (42) sont disposés et réalisés de telle sorte qu'un déplacement axial du support de cames (14) commence ou se termine pendant que le suiveur de came (16A) est en liaison fonctionnelle avec la portion limite (32C) de la première came (32) ou la portion limite (34E) de la deuxième came (34).

3. Système de cames coulissantes (11) selon la revendication 1 ou la revendication 2, dans lequel la portion limite (32C) de la première came (32) et la portion limite (34E) de la deuxième came (34) s'étendent sur une plage supérieure ou égale à 1° d'angle d'arbre à cames ; et/ou la portion limite (32C) de la première came (32) et la portion limite (34E) de la deuxième came (34) s'étendent sur une plage comprise entre 5° et 45° d'angle d'arbre à cames, en particulier entre 15° et 30° d'angle d'arbre à cames.

4. Système de cames coulissantes (11) selon l'une quelconque des revendications précédentes, dans lequel la portion limite (32C) de la première came (32) et la portion limite (34E) de la deuxième came (34) forment une rampe commune plate.

5. Système de cames coulissantes (11) selon l'une quelconque des revendications précédentes, dans lequel :
la portion limite (32C) de la première came (32) est disposée dans une région de sortie de la première came (32) et la portion limite (34E) de la deuxième came (34) est disposée dans une région de sortie de la deuxième came (34) ; et/ou
le déplacement axial du support de cames (14) commence pendant que le suiveur de came (16A) est en liaison fonctionnelle avec la portion limite (32C) de la première came (32) ou la portion limite (34E) de la deuxième came (34) et se termine de préférence pendant que le suiveur de came (16A) est en liaison fonctionnelle avec la région de cercle de base (32A) de la première came (32) ou la région de cercle de base (34A) de la deuxième came (34).

6. Système de cames coulissantes (11) selon l'une quelconque des revendications précédentes, dans lequel :
la portion limite (32C) de la première came (32) est disposée dans une région d'entrée de la première came (32) et la portion limite (34E) de la deuxième came (34) est disposée dans une région d'entrée de la deuxième came (34) ; et/ou
le déplacement axial du support de cames (14) se termine pendant que le suiveur de came (16A) est en liaison fonctionnelle avec la portion limite (32C) de la première came (32) ou la portion limite (34E) de la deuxième came (34) et commence de préférence pendant que le suiveur de came (16A) est en liaison fonctionnelle avec la région de cercle de base (32A) de la première came (32) ou la région de cercle de base (34A) de la deuxième came (34).

7. Système de cames coulissantes (11) selon l'une quelconque des revendications précédentes, dans lequel le support de cames (14) présente une deuxième piste d'engagement (44) pour le déplacement axial du support de cames (14) dans une direction opposée à un déplacement axial provoqué par la première piste d'engagement (42) et le système de cames coulissantes (11) présente en outre :
un deuxième actionneur (26) qui présente un élément pouvant être entré et sorti, en particulier une goupille, pour l'engagement dans la deuxième piste d'engagement (44) pour le déplacement axial du support de cames (14),
le deuxième actionneur (26), le suiveur de came (16A) et la deuxième piste d'engagement (44) étant disposés et réalisés de telle sorte qu'un déplacement axial du support de cames (14) puisse être effectué pendant que le suiveur de came (16A) est en liaison fonctionnelle avec la portion limite (32C) de la première came (32) ou la portion limite (34E) de la deuxième came (34).

8. Système de cames coulissantes (11) selon la revendication 7, dans lequel :
la deuxième piste d'engagement (44) présente un rétrécissement de section transversale pour la réduction du jeu entre la deuxième piste d'engagement (44) et l'élément pouvant être entré et sorti du deuxième actionneur (26) lors de l'engagement dans la piste, lequel est disposé de telle sorte que la réduction de jeu ait lieu avant que le suiveur de came (16A) ne parvienne en liaison fonctionnelle avec la portion limite (32C) de la première came (32) ou la portion limite (34E) de la deuxième came (34).

9. Système de cames coulissantes (11) selon l'une quelconque des revendications précédentes, dans lequel :
la première piste d'engagement (42) et/ou la deuxième piste d'engagement (44) s'étendent en spirale autour de l'axe longitudinal de l'arbre à cames (12) ; et/ou
l'élément pouvant être rentré et sorti du premier actionneur (24) et/ou du deuxième actionneur (26) peut être déplacé radialement par rapport à l'axe longitudinal de l'arbre à cames (12).

10. Commande de soupapes variable (10) pour un moteur à combustion interne, comprenant :
un système de cames coulissantes (11) selon l'une quelconque des revendications précédentes ; et
une soupape d'échange de gaz (20), en particulier une soupape d'admission ou une soupape d'échappement qui est en liaison fonctionnelle avec le suiveur de came (16A),
la première came (32) et la deuxième came (34) réalisant des courses de soupapes différentes, des temps d'ouverture différents et/ou des temps de fermeture différents de la soupape d'échange de gaz (20).

11. Commande de soupapes variable (10) selon la revendication 10, dans laquelle :
la soupape d'échange de gaz (20) est une soupape d'échappement ;
la première came (32) est réalisée pour un fonctionnement normal du moteur à combustion interne, dans lequel la première came (32) maintient ouverte la soupape d'échappement pendant le temps d'échappement ; et
la deuxième came (34) est réalisée pour un fonctionnement en frein moteur du moteur à combustion interne dans lequel la soupape d'échappement est d'abord maintenue fermée dans le temps de compression et dans le temps d'échappement et est ouverte avant d'atteindre un point mort haut d'un déplacement du piston.

12. Commande de soupapes variable (10) selon la revendication 10 ou 11, dans laquelle la deuxième came (34) est réalisée de telle sorte que :
la soupape d'échappement s'ouvre entre un angle de vilebrequin de 100° et de 60° avant d'atteindre le point mort haut; et/ou
la soupape d'échappement se ferme après l'ouverture dans le temps d'échappement dans une plage comprise entre le point mort haut et un angle de vilebrequin de 30° après le point mort haut ; et/ou
la soupape d'échappement se ferme après l'ouverture dans le temps de compression dans une plage comprise entre le point mort bas et un angle de vilebrequin de 30° après le point mort bas.

13. Véhicule automobile, en particulier véhicule utilitaire présentant la commande de soupapes variable (10) selon l'une quelconque des revendications 10 à 12 ou le système de cames coulissantes (11) selon l'une quelconque des revendications 1 à 9.

14. Procédé pour faire fonctionner un moteur à combustion interne comprenant un système de cames coulissantes (11) selon l'une quelconque des revendications 1 à 9, le procédé présentant :
un déplacement axial du support de cames (14), le déplacement axial du support de cames (14) étant réalisé, en particulier commençant ou se terminant, pendant que le suiveur de came (16A) est en liaison fonctionnelle avec la portion limite (32C) de la première came (32) et/ou la portion limite (34E) de la deuxième came (34).

15. Procédé selon la revendication 14, dans lequel :
le déplacement axial du support de cames (14) commence pendant que le suiveur de came (16A) est en liaison fonctionnelle avec la portion limite (32C) de la première came (32) ou la portion limite (34E) de la deuxième came (34) et/ou se termine pendant que le suiveur de came (16A) est en liaison fonctionnelle avec la région de cercle de base (32A) de la première came (32) ou la région de cercle de base (34A) de la deuxième came (34) ; et/ou
le déplacement axial du support de cames (14) commence pendant que le suiveur de came (16A) est en liaison fonctionnelle avec la région de cercle de base (32A) de la première came (32) ou la région de cercle de base (34A) de la deuxième came (34) et/ou se termine pendant que le suiveur de came (16A) est en liaison fonctionnelle avec la portion limite (32C) de la première came (32) ou la portion limite (34E) de la deuxième came (34).
